# EUROPÄISCHE PATENTSCHRIFT

(11) **EP 2 010 849 B1**
(45) Veröffentlichungstag und Bekanntmachung des Hinweises auf die Patenterteilung: **23.10.2019**
(21) Anmeldenummer: 07718394.5
(22) Anmeldetag: 17.04.2007
(51) Int. Cl.: F26B 13/00, F26B 21/06, F26B 21/12

(54) **VORRICHTUNG ZUM EINBRENNEN EINER LACKSCHICHT SOWIE VERFAHREN ZUR STEUERUNG DER TEMPERATUR**
DEVICE FOR STOVING AN ENAMEL LAYER AND METHOD FOR CONTROLLING THE TEMPERATURE
DISPOSITIF DE CUISSON D'UNE COUCHE D'ÉMAIL ET PROCÉDÉ PERMETTANT LA RÉGULATION DE LA CHALEUR

(30) Priorität: 24.04.2006 AT 33306 U
(43) Veröffentlichungstag der Anmeldung: 07.01.2009
(73) Patentinhaber: NHKM Consulting GmbH, 3002 Purkersdorf (AT)
(72) Erfinder: PASCHER, Gerald, 3002 Purkersdorf (AT)
(74) Vertreter: Sonn & Partner Patentanwälte
(86) Internationale Anmeldenummer: PCT/AT2007/000178
(87) Internationale Veröffentlichungsnummer: WO 2007/121499

(56) Entgegenhaltungen:
- EP-A2- 0 448 999
- AT-U1- 2 342
- DE-A1- 3 245 583
- DE-A1- 3 802 476
- DE-A1- 3 835 641
- US-A- 4 087 568

## Beschreibung

Die Erfindung betrifft eine Vorrichtung zum Einbrennen einer Lackschicht auf einem Draht mit einem eine Einbrennzone aufweisenden Durchzugskanal für den Draht, ein Umluft-Ventilator zum Erzeugen eines durch den Durchzugskanal geleiteten und über ein Luftführsystem im Kreis geführten Umluftstroms sowie ein Abluft-Ventilator zum Ableiten eines Abluftstroms aus dem Umluftstrom vorgesehen ist, so dass am Einlauf und am Auslauf des Durchzugskanals Frischluft zum Einbrennen des Lacks nachströmt.. Weiters betrifft die Erfindung ein Verfahren zur Steuerung der Temperatur in einer Einbrennzone eines Draht-Durchzugskanals eines Lackeinbrennofens, wobei durch den Draht-Durchzugskanal ein Umluftstrom geleitet wird, der im Kreis geführt wird, wobei Abluftstrom aus dem Umluftstrom abgesaugt wird, so dass an einem Einlauf und einem Auslaufdes Durchzugskanals Frischluft in den Durchzugskanals nachströmt.

Derartige Vorrichtungen bzw. Verfahren zum Einbrennen einer noch flüssigen Lackschicht auf einem Draht sind als Lackeinbrennöfen von Drahtlackieranlagen bekannt, bei welchen der zuvor in flüssiger Form auf den blanken Draht aufgebrachte Lack so erhitzt wird, dass die im Lack enthaltenen Lösungsmittel verdampfen und die verbleibenden Festkörper eine isolierende Umhüllung des Drahtes bilden. Hierdurch wird der Draht mit der zu Beginn noch flüssigen Lackschicht durch einen Durchzugskanal geführt, welcher eine Einbrennzone aufweist, in welcher der funktionell wesentlichste Teil der Drahterhitzung durchgeführt wird. Hierzu wird über den Umluftstrom Wärmeenergie in die Einbrennzone eingebracht, wobei der Umluftstrom im Kreis geführt wird, so dass sich ein Umfluftkreis ergibt. Aus diesem Umluftkreis wird ein Teilstrom, nämlich der Abluftstrom, abgesaugt, so dass die für das Verdampfen der Lösungsmittel bzw. das Einbrennen der verbleibenden Festkörper auf dem Draht nötige Frischluft im Ein- bzw. Auslauf des Durchzugskanals der Vorrichtung nachströmt.

Bei bekannten Lackeinbrennöfen ist üblicherweise ein Nennarbeitspunkt, z.B. von ca. 700°, in der Einbrennzone vorgesehen. Bezüglich dieses Nennarbeitspunktes werden die Drehzahlen des Umluft-Ventilators und des Abluft-Ventilators so eingestellt, dass die gewünschte Luftströmung erzielt wird. Somit werden möglichst optimale Strömungsbedingungen der Einbrennzone bei dieser speziellen Temperatur erzielt.

Wenn jedoch die Temperatur in der Einbrennzone hoch oder heruntergefahren wird bzw. ein anderer Draht bzw. ein anderer Lack verwendet wird, so dass eine andere Temperatur in der Einbrennzone vorgesehen ist, verschlechtert sich aufgrund der Änderung der Dichte der Umluft bei veränderter Temperatur in der Einbrennzone die Luftströmung signifikant. Demzufolge ist ein optimaler Betrieb der Vorrichtung zum Einbrennen der Lackschicht bei anderen Temperaturen als einer speziellen Nennarbeitstemperatur bisher nicht möglich.

Aus der DE 37 17 166 A1 ist eine Vorrichtung und ein Verfahren der eingangs angeführten Art zur Trocknung eines langgestreckten Gutes und eine Anordnung zur Durchführung des Verfahrens bekannt. Hier wird ein kleiner Luftstrom vom Hauptluftstrom abgezweigt und einer Reinigungseinrichtung mit Heizeinrichtung zugeführt. Dabei reguliert ein Stellorgan den Luftstrom.

Aus der EP 0 162 941 sind eine Vorrichtung und ein Verfahren zur Regelung der Einbrenntemperatur eines Einbrennofens für Lackdrahtherstellung bekannt. Die gewünschte Einbrenntemperatur wird hierbei durch eine Drehzahländerung eines Umwälzgebläses erzielt, wobei die Drehzahl in Abhängigkeit von der ermittelten Temperatur in der Einbrennzone geregelt wird.

Aus der DE 38 02 476 A1 ist eine Ofeneinrichtung zum Erhitzen von drahtartigen Produkten bekannt. Hier wird der Luftstrom von vier Gebläsen gesteuert, wobei zwei Gebläse die Frischluftzufuhr regeln, ein Gebläse einen Teilstrom aus der Hauptkammer absaugt und ein weiteres Gebläse die Abluft zu einem Kamin leitet. Thermoelemente regeln die Drehzahl der Gebläse, welche die Abluftmenge und die Zufuhr von Kaltluft regulieren. Weitere Thermoelemente regeln die Drehzahl eines weiteren Gebläses, welches Frischluft in die Hauptkammer einleitet. Den Gebläsen ist hierbei ein Thermoelement zugeordnet, über welches in Abhängigkeit von der gemessenen Temperatur die Drehzahl geregelt wird; dieses Thermoelement ist außerhalb der Einbrennzone angeordnet. Ein weiteres Thermoelement, welches innerhalb der Einbrennzone angeordnet ist, ist zur Regelung der Drehzahl eines Frischluftgebläses vorgesehen.

Aus der DE 38 35 641 ist ein andersartiges Verfahren und eine Vorrichtung zur Steuerung und Überwachung des Trocknungsprozesses unterschiedlicher Papier- und Kartonprodukte bekannt, wobei die Trocknung in einem Luftverteilungssystem erfolgt, in dem die Luftgeschwindigkeit der Blasströmungen einer Sortenkartei entnommen wird. Die Sortenkartei enthält hierbei sortenspezifische Sollparameterreihen, die unter anderem die Temperatur der Blasluft umfassen.

Aus der EP 0 448 999 A2 ist eine Vorrichtung zur Herstellung von Lackdrähten mit Schmelzharzen bekannt. Diese Vorrichtung enthält u.a. einen regelbaren Umluftventilator und einen regelbaren Abgasventilator. Die Umluftmenge wird durch die Drehzahl des Umluftventilators geregelt; die Temperatur wird mittels einer einstellbaren Klappe, die den Widerstand der Umluft regelt, beeinflusst.

Aus der AT 002 342 U1 sind ein Verfahren und eine Vorrichtung zum Trocknen von gestapeltem Schnittholz bekannt, wobei erwärmte Luft innerhalb einer Trockenkammer, welche die Holzstapel aufnimmt, umgewälzt wird. Ein rationales und optimales Trocknen wird erhalten, indem die Umwälzgeschwindigkeit in Abhängigkeit von der jeweiligen Differenz zwischen Lufttemperatur und/oder Luftfeuchtigkeit zwischen Stapelein- und Stapelaustritt im Sinne einer Anpassung der IST-Differenzwerte an vorgegebene SOLL-Differenzwerte ausgewählt wird.

Aus der DE 32 45 583 A1 ist ein Verfahren zur Energieeinsparung bei der Wärmebehandlung, insbesondere bei Trocknungs- oder Thermobehandlung von laufenden Warenbahnen bekannt. Die Energieeinsparung wird dadurch erzielt, dass die Wärmeenergie beim Durchlauf von Warenbahnen durch die Behandlung von einem Maximalwert mit fortschreitender Behandlung, je nach Beschaffenheit der Bahn, verringert wird. Vorzugsweise wird dabei der Behandlungsmittelstrom, z.B. die Drehzahl der Antriebsmotoren der Umlaufventilatoren, auf die Warenbahn verringert.

Aus der US 4 087 568 sind ein Verfahren und eine Vorrichtung zum Regeln einer Materialbehandlung bei maximalem Durchsatz mittels Ventilationsleistungskontrolle bekannt, wobei die Harzbehandlung einer Stoffbahn bei maximalem Durchsatz im Trockner durchgeführt wird. Es können dabei der maximale Durchsatz und das gewünschte Trocknungsniveau erzielt werden, während die gewünschte maximale Stofftemperatur nicht überschritten wird. Wie auch bei DE 32 45 583 A1 wird auch hier die Ventilatordrehzahl geregelt.

Ziel der vorliegenden Erfindung ist es eine Vorrichtung bzw. ein Verfahren der eingangs angeführten Art zu schaffen, durch welche bzw. welches für unterschiedliche vorbestimmte Temperaturen in der Einbrennzone eine möglichst optimale Luftströmung zum Einbrennen des Lacks auf dem Draht geschaffen wird.

Erfindungsgemäß wird dies bei der Vorrichtung der eingangs angeführten Art dadurch erzielt, dass, wobei eine Drehzahl-Steuerung des Umluft-Ventilators bzw. des Abluft-Ventilators in Abhängigkeit von einem einstellbaren Sollwert der Temperatur in der Einbrennzone vorgesehen ist, wobei dem Sollwert der Temperatur in der Einbrennzone ein Drehzahlwert des Umluft-Ventilators bzw. des Abluft-Ventilators zugeordnet ist. Durch die Steuerung der Drehzahl des Umluft-Ventilators und/oder des Abluft-Ventilators kann somit je nach dem, welche Temperatur in der Einbrennzone gewünscht wird, die Leistung des Umluft und/oder des Abluft-Ventilators derart eingestellt werden, dass bezüglich der veränderten Luftdichte aufgrund der veränderten Temperatur in der Einbrennzone weiterhin optimale Bedingungen zum Einbrennen der Lackschicht auf dem Draht vorliegen.

Erfindungsgemäß ist demanch dem Sollwert der Temperatur in der Einbrennzone ein Drehzahlwert des Umluft-Ventilators bzw. des Abluft-Ventilators zugeordnet, so dass sich eine einfache Steuerung ergibt, bei welcher ein direkter Zusammenhang zwischen dem Temperatur-Sollwert und den Drehzahlwerten des Umluft- und/oder des Abluft-Ventilators gegeben ist.

Eine besonders einfache Zuordnung der Temperatur-Sollwerte sowie der Drehzahlwerte des Umluft- und/oder des Abluft-Ventilators ist gegeben, wenn die einander zugeordneten Sollwerte der Temperatur und die Drehzahlwerte des Umluft-Ventilators bzw. des Abluft-Ventilators auf einem Datenträger gespeichert sind.

Zum Einbrennen einer Lackschicht auf einem Draht ist es üblicherweise vorteilhaft, wenn der Sollwert der Temperatur zwischen 20°C und 1000°C, insbesondere zwischen 50°C und 800°C, beträgt.

Tests haben gezeigt, dass es bei den üblicherweise verwendeten Ventilatoren zur Erzielung von möglichst optimalen Strömungsbedingungen in der Einbrennzone bei den üblichen Temperatur-Sollwerten in der Einbrennzone günstig ist, wenn die Drehzahl des Umluft-Ventilators zwischen 2700 U/min und 5000 U/min, insbesondere zwischen 3100 U/min und 4600 U/min, beträgt. Ebenso hat sich als vorteilhaft herausgestellt, wenn die Drehzahl des Abluft-Ventilators zwischen 1000 U/min und 5000 U/min, insbesondere zwischen 1500 U/min und 4500 U/min, beträgt.

Um über den Umluftstrom die zum Verdampfen der im flüssigen Lack enthaltenen Lösungsmittel erforderliche Wärmeenergie zuzuführen ist es vorteilhaft, wenn dem Umluftstrom eine Heizeinrichtung zugeordnet ist.

Ebenso kann die erfindungsgemäße Aufgabe mit einem Verfahren der eingangs angeführten Art gelöst werden, wobei durch den Draht-Durchzugskanal ein Umluftstrom geleitet wird, der im Kreis geführt wird, wobei Abluftstrom aus dem Umluftstrom abgesaugt wird, so dass an einem Einlauf und einem Auslauf des Durchzugskanals Frischluft in den Durchzugskanals nachströmt, und der Druck des Umluftstroms bzw. der Saugdruck des Abluftstroms in Abhängigkeit von einem einstellbaren Sollwert der Temperatur in der Einbrennzone gesteuert wird, wobei dem Sollwert der Temperatur in der Einbrennzone ein Drehzahlwert des Umluft-Ventilators bzw. des Abluft-Ventilators zugeordnet wird.. Durch die Änderung des Drucks des Umluftstroms bzw. des Saugdrucks des Abluftstroms kann somit die geänderte Luftdichte bei einer veränderten Temperatur in der Einbrennzone berücksichtigt werden, so dass bei unterschiedlichen Temperaturen in der Einbrennzone jeweils optimale Bedingungen vorliegen.

Hinsichtlich einer effizienten Übertragung der Wärmeenergie von dem Umluftstrom auf den Draht ist es vorteilhaft, wenn der Umluftstrom entgegen der Durchzugsrichtung des Drahtes durch den Durchzugskanal geleitet wird.

Um den lackierten Draht die für ein Verdampfen des im flüssigen Lack enthaltenen Lösungsmittels erforderliche Wärmeenergie zuzuführen ist es vorteilhaft, wenn der Umluftstrom erwärmt wird.

Die Erfindung wird nachstehend anhand von einem in der Zeichnung dargestellten bevorzugten Ausführungsbeispiel, auf das sie jedoch nicht beschränkt sein soll, noch näher erläutert. Im Einzelnen zeigen in der Zeichnung: Fig. 1 eine teilweise geschnittene Ansicht eines Lackeinbrennofens mit einem durch einen Durchzugskanal geführten Draht.

In der einzigen Zeichnungsfigur ist ein Lackeinbrennofen 1 ersichtlich, der einen Durchzugskanal 2 aufweist, durch welchen ein Draht 3 in Durchzugsrichtung 4 geführt wird. Der Draht 3 tritt hierbei bei einem Einlauf 5 in den Durchzugskanal 2 ein und verlässt den Durchzugskanal 2 bei einem Auslauf 6. Im Bereich des Einlaufs und Auslaufs kann somit, wie mit Pfeilen 5', 6' skizziert, Frischluft in den Durchzugskanal 2 eintreten, so dass im Bereich einer Einbrennzone 8 des Durchzugskanals 2 optimale Bedingungen zum Einbrennen des Lacks auf dem Draht 3 vorliegen.

Um ein Verdampfen des im Bereich des Einlaufs 5 noch in seiner flüssigen Form auf dem Draht 3 vorgesehenen Lacks zu erzielen, so dass die verbleibenden Festkörper eine isolierende Umhüllung des Drahtes 3 bilden, wird entgegen der Durchzugsrichtung 4 des Drahtes 3 in Pfeilrichtung 7 ein erwärmter Umluftstrom durch den Durchzugskanal 2 geführt. Der Umluftstrom 7 wird hierbei in einem im Wesentlichen geschlossenen Luftführsystem 9 im Kreis geführt, so dass sich ein Umluftkreis ergibt. Im Luftführsystem 9 ist eine Heizvorrichtung 10 aufgenommen, so dass dem Umluftstrom 7 die für das Verdampfen des Lösungsmittels des Lacks erforderliche Wärmeenergie zugeführt wird. Um den Umluftstrom in Pfeilrichtung 7 durch das Luftführsystem 9 zu bewegen, ist ein Umluft-Ventilator 11 vorgesehen.

An das Luftleitsystem 9 ist zudem eine Abluftleitung 12 angeschlossen, über welche mit Hilfe eines Abluft-Ventilators 13 ein Teilstrom, nämlich der Abluftstrom, in Pfeilrichtung 14 aus dem Umluftkreis abgeleitet wird. Mit Hilfe des Abluft-Ventilators 13 wird eine solche Menge an Abluft abgesaugt, so dass am Einlauf 5 bzw. am Auslauf 6 die für ein effizientes Einbrennen des Lacks zweckmäßige Frischluft 5', 6' in den Durchzugskanal 2 nachströmt.

Um die für unterschiedliche Temperaturen im Bereich der Einbrennzone 8 des Durchzugskanals 2 jeweils optimale Luftströmung zu erzielen, sind der Umluft-Ventilator 11 sowie der Abluft-Ventilator 13 über eine Drehzahl-Steuerung 15 gesteuert, wobei über die Drehzahl-Steuerung 15 die jeweiligen Drehzahlwerte der Ventilatoren 11 und 13 in Abhängigkeit des gewünschten Sollwertes der Temperatur im Bereich der Einbrennzone 8 festgelegt sind.

Hierzu weist die Drehzahl-Steuerung 15 eine auf einem Datenträger gespeicherte Tabelle (s. unten) auf, so dass dem gewünschten Temperatur-Sollwert jeweils eine bestimmte Drehzahl des Umluft-Ventilators 11 und des Abluft-Ventilators 13 zugeordnet sind.

| Automatische Lufteinstellung | | |
|---|---|---|
| T [°C] | Umluft-Ventilator [U/min] | Abluft-Ventilator [U/min] |
| 50 | 3100 | 1500 |
| 100 | 3200 | 1700 |
| 150 | 3300 | 1900 |
| 200 | 3400 | 2100 |
| 250 | 3500 | 2300 |
| 300 | 3600 | 2500 |
| 350 | 3700 | 2700 |
| 400 | 3800 | 2900 |
| 450 | 3900 | 3100 |
| 500 | 4000 | 3300 |
| 550 | 4100 | 3500 |
| 600 | 4200 | 3700 |
| 650 | 4300 | 3900 |
| 700 | 4400 | 4100 |
| 750 | 4500 | 4300 |
| 800 | 4600 | 4500 |

Hierdurch ist zuverlässig gewährleistet, dass trotz der unterschiedlichen Luftdichte des Umluftstroms bei veränderter Temperatur in der Einbrennzone 8 jeweils optimale Bedingungen zum Einbrennen des Lacks auf dem Draht 3 vorliegen, wobei lediglich die gewünschte Temperatur eingestellt werden muss und über die Drehzahl-Steuerung 15 sodann automatisch, ohne dass hierfür Bedienpersonal spezielle Einstellungen vornehmen muss, die optimale Drehzahl des Umluft-Ventilators 11 bzw. Abluft-Ventilators 13 eingestellt wird.

## Patentansprüche

1. Vorrichtung zum Einbrennen einer Lackschicht auf einem Draht (3) mit einem eine Einbrennzone (8) aufweisenden Durchzugskanal (2) für den Draht (3),wobei ein Umluft-Ventilator (11) zum Erzeugen eines durch den Durchzugskanal (2) geleiteten und über ein Luftführsystem (9) im Kreis geführten Umluftstroms (7) sowie ein Abluft-Ventilator (13) zum Ableiten eines Abluftstroms (14) aus dem Umluftstrom (7) vorgesehen ist, so dass am Einlauf (5) und am Auslauf (6) des Durchzugskanals (2) Frischluft (5', 6') zum Einbrennen des Lacks nachströmt, **dadurch gekennzeichnet, dass** eine Drehzahl-Steuerung (15) des Umluft-Ventilators (11) bzw. des Abluft-Ventilators (13) in Abhängigkeit von einem einstellbaren Sollwert der Temperatur in der Einbrennzone (8) vorgesehen ist, wobei dem Sollwert der Temperatur in der Einbrennzone (8) ein Drehzahlwert des Umluft-Ventilators (11) bzw. des Abluft-Ventilators (13) zugeordnet ist.

2. Vorrichtung nach Anspruch 1, **dadurch gekennzeichnet, dass** die einander zugeordneten Sollwerte der Temperatur und die Drehzahlwerte des Umluft-Ventilators (11) bzw. des Abluft-Ventilators (13) auf einem Datenträger gespeichert sind.

3. Vorrichtung nach einem der Ansprüche 1 oder 2, **dadurch gekennzeichnet, dass** der Sollwert der Temperatur zwischen 20°C und 1000°C, insbesondere zwischen 50°C und 800°C, beträgt.

4. Vorrichtung nach einem der Ansprüche 1 bis 3, **dadurch gekennzeichnet, dass** die Drehzahl des Umluft-Ventilators (11) zwischen 2700 U/min und 5000 U/min, insbesondere zwischen 3100 U/min und 4600 U/min, beträgt.

5. Vorrichtung nach einem der Ansprüche 1 bis 4, **dadurch gekennzeichnet, dass** die Drehzahl des Abluft-Ventilators (13) zwischen 1000 U/min und 5000 U/min, insbesondere zwischen 1500 U/min und 4500 U/min, beträgt.

6. Vorrichtung nach einem der Ansprüche 1 bis 5, **dadurch gekennzeichnet, dass** dem Umluftstrom (7) eine Heizeinrichtung (10) zugeordnet ist.

7. Verfahren zur Steuerung der Temperatur in einer Einbrennzone (8) eines Draht-Durchzugskanals (2) eines Lackeinbrennofens (1), wobeidurch den Draht-Durchzugskanal (2) ein Umluftstrom (7) durch einen Umluft-Ventilator (11) geleitet wird, der im Kreis geführt wird, wobei Abluftstrom (14) aus dem Umluftstrom (7) durch einen Abluft-Ventilator (13) abgesaugt wird, so dass an einem Einlauf (5) und einem Auslauf (6) des Durchzugskanals (2) Frischluft (5', 6') in den Durchzugskanals nachströmt, **dadurch gekennzeichnet, dass** der Druck des Umluftstroms (7) bzw. der Saugdruck des Abluftstroms (14) in Abhängigkeit von einem einstellbaren Sollwert der Temperatur in der Einbrennzone (8) gesteuert wird, wobei dem Sollwert der Temperatur in der Einbrennzone (8) ein Drehzahlwert des Umluft-Ventilators (11) bzw. des Abluft-Ventilators (13) zugeordnet wird.

8. Verfahren nach Anspruch 7, **dadurch gekennzeichnet, dass** der Umluftstrom (7) entgegen der Durchzugsrichtung (4) des Drahtes durch den Durchzugskanal (2) geleitet wird.

9. Verfahren nach Anspruch 7 oder 8, **dadurch gekennzeichnet, dass** der Umluftstrom (7) erwärmt wird.

## Claims

1. Device for stoving a coating layer on a wire (3) comprising a passageway (2), having a stoving zone (8), for the wire (3), a circulating air fan (11) for generating a circulating air flow (7) that is conducted through the passageway (2) and circulated by means of an air guide system (9) and an exhaust air fan (13) for discharging an exhaust air flow (14) from the circulating air flow (7) being provided such that fresh air (5', 6') flows in at the inlet (5) and at the outlet (6) of the passageway (2) in order to stove the coating,
**characterised in that** a speed controller (15) of the circulating air fan (11) or of the exhaust air fan (13) is provided depending on an adjustable setpoint of the temperature in the stoving zone (8), the setpoint of the temperature in the stoving zone (8) being associated with a speed value of the circulating air fan (11) or of the exhaust air fan (13).

2. Device according to claim 1, **characterised in that**
the mutually associated setpoints of the temperature and the speed values of the circulating air fan (11) or of the exhaust air fan (13) are stored on a data medium.

3. Device according to either claim 1 or claim 2, **characterised in that**
the setpoint of the temperature is between 20°C and 1000°C, in particular between 50°C and 800°C.

4. Device according to any of claims 1 to 3, **characterised in that**
the speed of the circulating air fan (11) is between 2700 rpm and 5000 rpm, in particular between 3100 rpm and 4600 rpm.

5. Device according to any of claims 1 to 4, **characterised in that**
the speed of the exhaust air fan (13) is between 1000 rpm and 5000 rpm, in particular between 1500 rpm and 4500 rpm.

6. Device according to any of claims 1 to 5, **characterised in that**
a heating means (10) is associated with the circulating air flow (7).

7. Method for controlling the temperature in a stoving zone (8) of a wire passageway (2) of a coating stoving oven (1),
in which a circulating air flow (7) is directed through the wire passageway (2) by means of a circulating air fan (11) and circulated, exhaust air flow (14) being sucked from the circulating air flow (7) by means of an exhaust air fan (13) such that fresh air (5', 6') flows into the passageway at an inlet (5) and an outlet (6) of the passageway (2),
**characterised in that** the pressure of the recirculating airflow (7) or the suction pressure of the exhaust air flow (14) is controlled depending on an adjustable setpoint of the temperature in the stoving zone (8),
a speed value of the circulating air fan (11) or of the exhaust air fan (13) being assigned to the setpoint of the temperature in the stoving zone (8).

8. Method according to claim 7, **characterised in that**
the circulating air flow (7) is directed against the direction of passage (4) of the wire through the passageway (2).

9. Method according to either claim 7 or claim 8, **characterised in that**
the circulating air flow (7) is heated.

## Revendications

1. Dispositif de cuisson d'une couche de vernis sur un fil (3), comprenant un canal de passage (2) présentant une zone de cuisson (8) pour le fil (3), dans lequel sont prévus un ventilateur de circulation d'air (11) destiné à produire un courant d'air ambiant (7) dirigé à travers le canal de passage (2) et se déplaçant en cercle par le biais d'un système de guidage d'air (9), ainsi qu'un ventilateur d'air d'évacuation (13) destiné à évacuer un courant d'air d'évacuation (14) du courant d'air ambiant (7), de sorte qu'au niveau de l'entrée (5) et au niveau de la sortie (6) du canal de passage (2), de l'air frais (5' 6') circule pour la cuisson du vernis, **caractérisé en ce qu'**une régulation de vitesse de rotation (15) du ventilateur de circulation d'air (11) ou du ventilateur d'air d'évacuation (13) est prévue en fonction d'une valeur de consigne réglable de la température dans la zone de cuisson (8), une valeur de vitesse de rotation du ventilateur de circulation d'air (11) ou du ventilateur d'air d'évacuation (13) étant associée à la valeur de consigne de la température dans la zone de cuisson (8).

2. Dispositif selon la revendication 1, **caractérisé en ce que** les valeurs de consigne de la température et les valeurs de vitesse de rotation du ventilateur de circulation d'air (11) ou du ventilateur d'air d'évacuation (13) associées les unes aux autres sont mémorisées sur un support de données.

3. Dispositif selon l'une des revendications 1 ou 2, **caractérisé en ce que** la valeur de consigne de la température est comprise entre 20 °C et 1000 °C, en particulier entre 50 °C et 800 °C.

4. Dispositif selon l'une des revendications 1 à 3, **caractérisé en ce que** la vitesse de rotation du ventilateur de circulation d'air (11) est comprise entre 2700 tr/min et 5000 tr/min, en particulier entre 3100 tr/min et 4600 tr/min.

5. Dispositif selon l'une des revendications 1 à 4, **caractérisé en ce que** la vitesse de rotation du ventilateur d'air d'évacuation (13) est comprise entre 1000 tr/min et 5000 tr/min, en particulier entre 1500 tr/min et 4500 tr/min.

6. Dispositif selon l'une des revendications 1 à 5, **caractérisé en ce qu'**un dispositif de chauffage (10) est associé au courant d'air ambiant (7).

7. Procédé de régulation de la température dans une zone de cuisson (8) d'un canal de passage (2) de fil d'un four de cuisson de vernis (1), dans lequel on conduit un courant d'air ambiant (7), qui est guidé en cercle, à travers le canal de passage (2) de fil par le biais d'un ventilateur de circulation d'air (11), dans lequel un courant d'air d'évacuation (14) est aspiré du courant d'air ambiant (7) par le biais d'un ventilateur d'air d'évacuation (13), de sorte qu'au niveau d'une entrée (5) et d'une sortie (6) du canal de passage (2), de l'air frais (5', 6') circule dans le canal de passage, **caractérisé en ce que** la pression du courant d'air ambiant (7) ou la pression d'aspiration du courant d'air d'évacuation (14) est régulée en fonction d'une valeur de consigne réglable de la température dans la zone de cuisson (8), une valeur de vitesse de rotation du ventilateur de circulation d'air (11) ou du ventilateur d'air d'évacuation (13) étant associée à la valeur de consigne de la température dans la zone de cuisson (8).

8. Procédé selon la revendication 7, **caractérisé en ce que** le courant d'air ambiant (7) est dirigé à l'opposé d'une direction de passage (4) du fil à travers le canal de passage (2).

9. Procédé selon la revendication 7 ou 8, **caractérisé en ce que** le courant d'air ambiant (7) est chauffé.
